# EUROPÄISCHE PATENTSCHRIFT

(11) **EP 0 559 942 B1**
(45) Veröffentlichungstag und Bekanntmachung des Hinweises auf die Patenterteilung: **21.08.1996**
(21) Anmeldenummer: 92104314.7
(22) Anmeldetag: 12.03.1992
(51) Int. Cl.: B03C 3/68

(54) **Steuerung für ein Elektrofilter**
Control of an electrofilter
Commande d'un électrofiltre

(43) Veröffentlichungstag der Anmeldung: 15.09.1993
(73) Patentinhaber: SIEMENS AKTIENGESELLSCHAFT, 80333 München (DE)
(72) Erfinder: Grass, Norbert, Dipl.-Ing., W-8501 Feucht (DE); Dönig, Gerhard, Dipl.-Ing., W-8520 Erlangen (DE)

(56) Entgegenhaltungen:
- EP-A- 0 103 950
- EP-A- 0 206 160
- DE-U- 9 003 125
- US-A- 4 311 491
- US-A- 4 811 197

## Beschreibung

Die vorliegende Erfindung betrifft eine Steuerung für ein Elektrofilter, bei der Filterdurchschläge aufgrund von Auswertungsregeln fortlaufend ausgewertet werden und aufgrund der Auswertungsergebnisse neue, optimierte Steuerungsparameter, d.h. zumindest eine Durchschlagswartezeit und eine Entionisierzeit, für das Elektrofilter ermittelt und dem Elektrofilter vorgegeben werden.

Derartige Steuerungen sind weit verbreitet. Im Regelfall werden hierbei von Zeit zu Zeit, z.B. im Abstand von mehreren Minuten, Filterkennlinien aufgenommen und auf einem Bildschirm dargestellt. Eine Bedienungsperson wertet dann diese Filterkennlinie aufgrund ihrer Erfahrung aus und gibt der Steuerung neue Parameter vor. Bei dieser Art der Parametervorgabe ist nachteilig, daß die von der Bedienungsperson gelieferten Steuerungsparameter nicht immer optimal sind. Außerdem muß stets eine Bedienungsperson anwesend sein.

Auch aus der EP 0 103 950 A2 ist eine gattungsgemäße Steuerung bekannt. Bei dieser Steuerung wird die Häufigkeit von Filterdurchschlägen bestimmt und es werden Steuerparameter geändert, wenn die Durchschlagsrate bestimmte Häufigkeiten überschreitet. Die Steuerung dieser Schrift führt also bereits eine gewisse Selbstoptimierung durch.

Aufgabe der vorliegenden Erfindung besteht darin, eine weitere Steuerung für ein Elektrofilter zur Verfügung zu stellen, die sich selbst optimiert und überwacht.

Die Aufgabe wird durch die kennzeichnenden Merkmale des Anspruchs 1 gelöst.

Vorzugsweise wird die Zuordnung zu den Durchschlagsarten gewichtet, wobei die Summe der Gewichtungen stets den Wert 1 ergibt. Weiterhin wird vorteilhafterweise ein eintretender Durchschlag höchstens zwei Durchschlagsarten gleichzeitig zugeordnet.

Vorzugsweise werden der eintretende Durchschlag und eine vorgebbare Anzahl unmittelbar vorausgegangener Durchschläge ausgewertet. Es ist prinzipiell aber auch möglich, mit einem kontinuierlich wirkenden Vergeßlichkeitsfaktor zu arbeiten.

Die Selbstoptimierung ist besonders optimal, wenn auch der Filterstrom optimiert wird, und zwar erst nach der Optimierung der Entionisierzeit.

Für den Fall, daß hochohmige Stäube abgeschieden werden sollen, ist es zur Vermeidung von Rücksprüheffekten von Vorteil, wenn in vorwählbaren Zeitabständen eine Filterkennlinie aufgenommen wird. Für den Fall, daß die Filterspannung als Funktion des Filterstroms ein Maximum aufweist, wird der Filterstrom, bei dem dieses Filterspannungsmaximum erreicht wird, dann dem Elektrofilter fest als Filterstrom-Sollwert vorgegeben.

Wenn die Steuerung eine als neuronales Netz ausgebildete Optimierungseinheit aufweist, zeigt die Steuerung Selbstlernverhalten. Dadurch ist es möglich, nicht nur die Steuerungsparameter, sondern auch die Auswertungsregeln selbst zu optimieren.

Wenn der Steuerung ein in einer Leitwarte angeordnetes Anzeigegerät, z.B. ein Monitor, zugeordnet ist, können mittels des Anzeigegerätes, Prozeßzustände, Prozeßdaten und/oder die Steuerungsparameter dargestellt werden. Dadurch ist es möglich, das Elektrofilter zu überwachen und ggf. korrigierend einzugreifen. Weiterhin ist es möglich, der Steuerung versuchsweise manuell neue Parameter vorzugeben und deren Auswirkung zu beobachten. Dadurch kann die Steuerung noch weiter optimiert werden als die selbstoptimierende Steuerung dies selbst kann.

Wenn die Steuerung zumindest teilweise in einem eigenständigen Teilsystem eines vernetzten Automatisierungssystems einer technischen Anlage implementiert ist, die selbstoptimierende Steuerung also als eigenständiges Teilsystem des Automatisierungssystem verwendet wird, beeinflussen sich die selbstoptimierende Steuerung und der Rest des vernetzten Automatisierungssystems so wenig wie möglich. Ein derartiges vernetztes Automatisierungssystem ist z.B. in der älteren DE-Anmeldung P 41 25 374.4 beschrieben.

Weitere Vorteile und Einzelheiten ergeben sich aus der nachfolgenden Beschreibung eines Ausführungsbeispiels, anhand der Zeichnungen und in Verbindung mit den weiteren Unteransprüchen. Dabei zeigen:
- FIG 1: ein Blockdiagramm des Aufbaus einer Elektrofilterstromversorgung,
- FIG 2: schematisch die Reaktion bei einem Durchschlag,
- FIG 3: eine Verteilungsfunktion von selbstverlöschenden Durchschlägen,
- FIG 4: das Prinzip der Zuordnung von Durchschlägen zu bestimmten Durchschlagsarten,
- FIG 5: einen Korrekturfaktorverlauf und
- FIG 6: eine Filterkennlinie.

Gemäß FIG 1 besteht die Stromversorgungseinrichtung eines Elektrofilters, z.B. eines Kraftwerks, aus einem Leistungsteil 1, mittels dessen das (der Übersichtlichkeit halber nicht dargestellte) Elektrofilter mit Strom vesorgt wird. Der Leistungsteil 1 kann beispielsweise ein Zwischenkreisumrichter sein, wie er allgemein bekannt ist, z.B. aus der DE-OS 35 22 569 oder dem DE-GM 90 03 125.

Der Leistungsteil 1 wird über eine Steuereinrichtung 2 angesteuert, die den Leistungsteil 1 aufgrund der Vorgaben der weiteren Steuerungsebenen 3 bis 5 ansteuert. Bei der Ansteuerung des Leistungsteils 1 werden selbstverständlich die technischen Grenzen des Leistungsteils 1 berücksichtigt.

Die Steuereinrichtung 2 erhält ihre Sollwerte von der Überwachungseinheit 3. Die Sollwerte sind beispielsweise der Strom-Sollwert I* für den Filterstrom I_{F} und ein Freigabesignal. Umgekehrt meldet die Steuereinrichtung 2 an die Überwachungseinheit 3, wenn sie den Leistungsteil 1 nicht anforderungsgerecht ansteuern kann, z.B. weil ein Drahtbruch aufgetreten ist oder weil eines der Halbleiter-Leistungselemente des Leistungsteils 1 defekt ist.

Ferner wird in der Überwachungseinheit 3 laufend die Filterspannung U_{F} ausgewertet und daraus auf bestimmte Filterzustände, z.B. Filterdurchschlag, Kurzschluß oder andere Fehler geschlossen. Weiterhin wird von der Überwachungseinheit 3 von Zeit zu Zeit, z.B. jede Minute, eine Filterkennlinie aufgenommen, deren Sinn und Zweck später in Verbindung mit FIG 6 noch erläutert werden wird.

Die Überwachungseinheit 3 erhält Daten sowohl von der Optimierungseinheit 4 als auch von der Benutzerschnittstelle 5. Von der Benutzerschnittstelle 5 werden der Überwachungseinheit 3 beispielsweise die Betriebsart (Pulsbetrieb, Gleichspannungsbetrieb, gemischter Betrieb usw.) sowie der Zeitabstand vorgegeben, in dem immer wieder eine Filterkennlinie aufgenommen werden soll.

Die weiteren Parameter werden von der Benutzerschnittstelle 5 zunächst der Optimierungseinheit 4 vorgegeben, die typisch eine Fuzzy-Control-Einheit ist. Die Optimierungseinheit 4 gibt der Überwachungseinheit 3 die weiteren Steuerungsparameter vor, welche die Überwachungseinheit 3 zur Ansteuerung der Steuereinrichtung benötigt. Die Steuerungsparameter werden später noch bei FIG 2 näher erläutert werden. An dieser Stelle sei nur erwähnt, daß die Filterdurchschläge von der Überwachungseinheit 3 detektiert werden und dementsprechende Meldungen an die Optimierungseinheit 4 übertragen werden. Die Optimierungseinheit 4 wertet diese Meldungen aufgrund von Erfahrungswerten automatisch aus, ermittelt aufgrund der Auswertungsergebnisse neue, optimierte Steuerungsparameter und gibt diese Parameter der Überwachungseinheit 3 vor. Die Steuerungsparameter werden nunmehr nachstehend in Verbindung mit FIG 2 näher erläutert.

In FIG 2 ist nach oben der im Elektrofilter fließende Strom I_{F} und nach rechts die Zeit t aufgetragen. Zum Zeitpunkt T₁ tritt ein Filterdurchschlag auf. Wenn der Filterdurchschlag bis zum Zeitpunkt T₂ nicht wieder von selbst verloschen ist, sperrt die Überwachungseinheit 3 über die Freigabeleitung 6 die Ansteuerung des Leistungsteils 1. Der Leistungsteil 1 speist folglich keine Energie mehr in das Elektrofilter. Der Strom I_{F} im Elektrofilter sinkt also mangels weiterer Energiezufuhr schlagartig auf Null. Zum Zeitpunkt T₃ gibt die Überwachungseinheit 3 über die Freigabeleitung 6 die Steuereinrichtung 2 wieder frei und gibt der Steuereinrichtung 2 ferner den Wert I_{O} als neuen Strom-Sollwert vor. Der Filterstrom I_{F} wird sodann kontinuierlich bis auf den Wert I* erhöht, der zum Zeitpunkt T₄ erreicht wird, wenn nicht zuvor ein neuer Durchschlag erfolgt.

Typische Steuerungsparameter für die Stromversorgungseinrichtung des Elektrofilters sind nun die Durchschlagswartezeit t_{DS}, die Entionisierzeit t_{E} sowie der gewünschte Filterstrom I*. Die Durchschlagwartezeit t_{DS} ist dabei durch die Differenz der Zeitpunkte T₂ und T₁ gegeben. Die Entionisierzeit t_{E} ist durch die Differenz der Zeitpunkte T₃ und T₂ gegeben. Weitere mögliche Steuerungsparameter sind die Anstiegszeit, also die Differenz der Zeiten T₄ und T₃ sowie die Stromabsenkung nach einem Durchschlag, also die Differenz von I_{O} und I_{DS}.

In der Überwachungseinheit 3 wird laufend registriert, ob ein Durchschlag stattgefunden hat. Wenn ein Durchschlag stattgefunden hat, wird zwischen selbstverlöschenden und nicht selbstverlöschenden Durchschlägen unterschieden. Damit die Optimierungseinheit 4 die Steuerungsparameter Durchschlagswartezeit t_{DS}, Entionisierzeit t_{E} und Filterstrom I_{F} optimieren kann, werden bei jedem Durchschlag folgende Werte von der Überwachungseinheit 3 an die Optimierungseinheit 4 übergeben:
- Die Meldung, daß ein Durchschlag erfolgt ist,
- ob der Durchschlag selbstverlöschend war,
- die Zeit t, die seit dem letzten Durchschlag verstrichen ist,
- der Filterstrom I_{DS} zum Zeitpunkt des Durchschlages und
- die Löschzeit t_{L}, wenn der Filterdurchschlag ein selbstverlöschender Durchschlag war.

In der Optimierungseinheit 4 werden die Daten z.B. der letzten 100 Durchschläge ständig bereitgehalten. Die Optimierungseinheit 4 optimiert zunächst die Durchschlagswartezeit t_{DS}. Die Optimierung der Durchschlagswartezeit t_{DS} beruht auf der Erfahrungstatsache, daß selbstverlöschende Filterdurchschläge einerseits in der Regel eine gewisse Mindestdauer haben, andererseits aber oberhalb einer gewissen Höchstdauer nicht mehr von selbst verlöschen. Zur Optimierung der Durchschlagswartezeit t_{DS} wird folglich aus den in der Optimierungseinheit 4 gespeicherten Daten die relative Häufigkeit von selbstverlöschenden Filterdurchschlägen als Funktion der Löschzeit t_{L} berechnet. Sodann wird versucht, eine geeignete Verteilungskurve, z.B. eine Parabel oder eine Gaußkurve in die H-Werte hineinzufitten, wie schematisch in FIG 3 dargestellt ist. In FIG 3 wurde eine Parabel in die H-Werte hineingefittet.

Aufgrund der gefitteten Kurve wird dann eine neue, optimierte Durchschlagswartezeit t_{DS} berechnet, z.B. ${\text{t}}_{\text{DS}} \text{= 1,5 x M}$, wenn M der Zeitwert ist, bei dem die gefittete H-Kurve ihr Maximum erreicht.

Wenn diese Art der Berechnung der optimalen Durchschlagswartezeit t_{DS} zu kompliziert ist, kann die Ermittlung der optimierten Durchschlagswartezeit t_{DS} auch einfacher erfolgen. In diesem Fall wird einfach der Mittelwert $\overline{{\text{t}}_{\text{L}}}$ der Löschzeiten t_{L} ermittelt und mit einem geeigneten Faktor F multipliziert. Der Faktor F ergibt sich aufgrund einer einfachen Überlegung. Wenn der optimale Zustand bereits erreicht ist, soll dieser ja nicht mehr verändert werden. Man nimmt also an, daß man die gefittete H-Kurve gemessen habe und daß die Meßwerte bei der gewünschten, optimierten Durchschlagswartezeit t_{DS} enden. Sodann errechnet man den hypothetischen Mittelwert dieser H-Kurve. Der optimale Faktor F ergibt sich dann als Quotient von optimierter Durchschlagswartezeit t_{DS} und diesem Mittelwert. Im obenstehenden Beispiel (Fitten einer Parabel, ${\text{t}}_{\text{DS}} \text{= 1,5 x M}$) ergäbe sich beispielsweise ein optimaler Faktor F von 12/7.

Nach der Berechnung der optimierten Durchschlagswartezeit t_{DS} wird eine neue, optimierte Entionisierzeit t_{E} berechnet. Hierzu werden die registrierten Durchschläge den Durchschlagsarten "Folgedurchschlag", "repräsentativer Durchschlag" oder "zufälliger Durchschlag" zugeordnet. Auswahlkriterium für die Zuordnung eines Durchschlags zu einer der Durchschlagsarten ist dabei die Zeit, die seit dem vorhergehenden Durchschlag verstrichen ist. Die Optimierung der Entionisierzeit t_{E} beruht auf der Erfahrungstatsache, daß laufend Folgedurchschläge auftreten, wenn die Entionisierzeit t_{E} zu klein ist. Da andererseits auch laufend Folgedurchschläge auftreten, wenn die Durchschlagswartezeit t_{DS} zu klein ist, kann die Optimierung der Entionisierzeit t_{E} aber erst nach der Optimierung der Durchschlagswartezeit t_{DS} erfolgen.
- Wenn die Zeit t kleiner als die Zeit t₁ ist, wird der Durchschlag mit der Wahrscheinlichkeit G_{F} = 1 als Folgedurchschlag gewertet.
- Wenn die Zeit t zwischen t₁ und t₂ liegt, sinkt die Wahrscheinlichkeit, mit der der Durchschlag als Folgedurchschlag zu werten ist, auf Null ab. Entsprechend sinkt auch die Gewichtung G_{F}, mit der der Durchschlag als Folgedurchschlag gewichtet wird, linear auf Null ab. Damit die Summe der Gewichtungen 1 bleibt, muß folglich der Gewichtungsfaktor G_{R}, mit der der Durchschlag als repräsentativer Durchschlag gewichtet wird, linear von Null auf 1 ansteigen.
- Wenn die Zeit t seit dem letzten Durchschlag zwischen t₂ und t₃ liegt, wird der Durchschlag mit dem Gewichtungsfaktor G_{R} = 1 als repräsentativer Durchschlag gewichtet.
- Oberhalb der Zeit t₃ sinkt der Gewichtungsfaktor G_{R} für einen repräsentativen Durchschlag linear auf Null ab. Dementsprechend steigt der Gewichtungsfaktor G_{Z}, mit dem der Durchschlag als zufälliger Durchschlag gewichtet wird, linear an.
- Ab der Zeit t₄ wird der Durchschlag dann ausschließlich als zufälliger Durchschlag gewichtet, d.h. G_{Z} = 1.

Statt der in FIG 4 dargestellten Gewichtungsfunktionen G_{F}, G_{R} und G_{Z} können selbstverständlich auch andere Gewichtungsfunktionen verwendet werden. Es sollte lediglich darauf geachtet werden, daß die Summe der gewählten Gewichtungsfunktionen stets 1 ist und daß sich die Gewichtungsfunktionen G_{F} und G_{Z} nicht überlappen, oder anders ausgedrückt, daß t₃ stets größer oder höchstens gleich t₂ ist.

Um den Einfluß von einzelnen, zufälligen "Ausreißern" möglichst gering zu halten, wird nicht nur der letzte Durchschlag, sondern, wie schon zuvor bei der Optimierung der Durchschlagswartezeit t_{DS}, alle abgespeicherten Durchschläge ausgewertet. Die Anzahl der abzuspeichernden Durchschläge kann je nach Bedarf vorgegeben werden. Die Anzahl kann z.B. 50, kann aber auch 500 sein.

Aus den abgespeicherten Durchschlägen errechnet die Optimierungseinheit 4 den Quotienten von der Zahl N_{R} von repräsentativen Durchschlägen und der Zahl N_{F} von Folgedurchschlägen. Die Zahl N_{R} von repräsentativen Durchschlägen ist gegeben durch die Gleichung${\text{N}}_{\text{R}} {\text{= Σ G}}_{\text{R}}$

Analog ist die Zahl N_{F} von Folgedurchschlägen durch die Gleichung${\text{N}}_{\text{F}} {\text{= Σ G}}_{\text{F}}$

Die Entionisierzeit t_{E} ist dann optimal, wenn das Verhältnis von repräsentativen Durchschlägen zu Folgedurchschlägen einen vom Benutzer vorwählbaren Wert von z.B. 10 hat. Wenn das Verhältnis also größer als 10 ist, ist die Entionisierzeit t_{E} zu groß und muß folglich verkleinert werden. Umgekehrt muß die Entionisierzeit t_{E} vergrößert werden, wenn zuviele Folgedurchschläge auftreten. Die Optimierung der Entionisierzeit t_{E} geschieht auf folgende Art und Weise.

Zunächst wird anhand eines vorgegebenen Funktionsveriaufs aus dem Quotienten von repräsentativen Durchschlägen zu Folgedurchschlägen ein Korrekturfaktor k_{E} für die Entionisierzeit berechnet. k_{E} muß gleich Null sein, wenn das Verhältnis von repräsentativen Durchschlägen zu zufälligen Durchschlägen erreicht wird. Der Korrekturfaktor k_{E} muß größer Null sein, wenn das Verhältnis unterschritten wird, und kleiner Null sein, wenn das Verhältnis überschritten wird.

FIG 5 zeigt eine besonders einfache Möglichkeit zur Berechnung des Korrekturfaktors k_{E}.

Die neue, optimierte Entionisierzeit t_{E} ergibt sich dann zu${\text{t}}_{\text{E}} {\text{:= (1 + k}}_{\text{E}} {\text{) . t}}_{\text{E}}$

Als letztes wird dann der Filterstrom I_{F} optimiert. Hierzu wird von der Erkenntnis Gebrauch gemacht, daß bei optimierter Durchschlagswartezeit t_{DS} und Entionisierzeit t_{E} praktisch nur zufällige Filterdurchschläge auftreten, wenn der Filterstrom I_{F} zu gering ist. Umgekehrt steigt das Verhältnis von repräsentativen Durchschlägen zu zufälligen Durchschlägen, wenn der Filterstrom I_{F} sich seiner Durchschlagsgrenze nähert. Analog zur Optimierung der Entionisierzeit t_{E} wird daher außer der Zahl N_{R} von repräsentativen Durchschlägen noch die Zahl N_{Z} von zufälligen Durchschlägen gemäß der Gleichung${\text{N}}_{\text{Z}} {\text{= Σ G}}_{\text{Z}}$ berechnet.

Aus dem Verhältnis von N_{R} zu N_{Z} ergibt sich dann ein Korrekturfaktor k_{I} für den Filterstrom-Sollwert I*. Der neue Sollwert I* ergibt sich gemäß der Gleichung${\text{I* := (1 + k}}_{\text{I}} \text{) . I*}$

Die Steigungen der Korrekturfunktionen k_{E} bzw. k_{I} können selbstverständlich auch anders als in FIG 5 dargestellt verlaufen. Insbesondere können sie steiler oder flacher sein, wenn dies aus Stabilitätsgründen geboten ist, und insbesondere können die Korrektur funktionen k_{E} und k_{I} auch verschieden voneinander sein.

Die so ermittelten, neuen, optimierten Steuerungsparameter t_{DS}, t_{E} und I* werden von der Optimierungseinheit 4 der Überwachungseinheit 3 vorgegeben. Die Überwachungseinheit 3 steuert daher das Elektrofilter mit diesen optimierten Steuerungsparametern t_{DS}, t_{E} und I*, bis sich das Betriebsverhalten des Elektrofilters ändert und dadurch eine erneute Korrektur der Steuerungsparameter t_{DS}, t_{E} und I* nötig wird.

Von Zeit zu Zeit; z.B. jede Minute oder alle 5 Minuten, stößt die Optimierungseinheit 4 die Aufnahme einer Filterkennlinie durch die Überwachungseinheit 3 an. Die Überwachungseinheit 3 nimmt daraufhin eine Filterkennlinie auf, d.h. die Filterspannung U_{F} als Funktion des Filterstromes I_{F} wird bestimmt.

Wenn die Filterkennlinie im wesentlichen monoton verläuft, so wie in FIG 6 für die Kurve 1 angedeutet, wird der Überwachungseinheit 3 als Sollwert I* für den Filterstrom I_{F} der maximale Strom Iₘₐₓ, abzüglich eines Sicherheitsabschlages von z.B. 5 %, vorgegeben und die Optimierung des Filterstroms I_{F} erfolgt wie obenstehend beschrieben.

Wenn die Filterkennlinie dagegen ein Maximum aufweist, so wie in Kurve 2 dargestellt, so wird der Überwachungseinheit 3 als Sollwert I* für den Filterstrom I_{F} der Strom vorgegeben, bei dem das Spannungsmaximum Uₘₐₓ erreicht wird. In diesem Fall entfällt die obenstehend beschriebene Optimierung des Filterstromes. Die Optimierung des Filterstromes wäre in diesem Fall nämlich sinnlos, da oberhalb des Spannungsmaximums Uₘₐₓ ein Rücksprühen aufträte, das die Effizienz des Elektrofilters stark reduzieren würde.

Abschließend sei erwähnt, daß die Steuereinrichtung 2, die Überwachungseinrichtung 3, die Optimierungseinheit 4 und die Benutzerschnittstelle 5 selbstverständlich auch in Form eines Computerprogramms realisierbar sind, eine Hardwareausgestaltung ist nicht nötig. Ebenso sei erwähnt, daß die vorliegende Erfindung selbstverständlich auch bei gepulsten Elektrofiltern anwendbar ist. In diesem Fall stehen zur Optimierung außer Durchschlagswartezeit t_{DS} und Entionisierzeit t_{E} z.B. noch die Pulshöhe und -dauer sowie die Pulswiederholfrequenz zur Verfügung.

Die Optimierungseinheit kann selbstverständlich nicht nur die menschliche, unscharfe Logik nachvollziehen, ist also nicht nur eine Fuzzy-Control-Einheit, sondern kann ebenso auch zusätzlich als neuronales Netz mit Selbstlernverhalten ausgebildet sein. Dadurch ist es nicht nur möglich, die Steuerungsparameter zu optimieren, sondern auch die Auswertungsregeln selbst. Dieses Selbstlernverhalten ist allgemein als "supervised learning by back propagation" eines neuronalen Netzes bekannt. Die Ausbildung des neuronales Netzes kann dabei in an sich bekannter Art und Weise erfolgen.

## Patentansprüche

1. Steuerung für ein Elektrofilter, bei der Filterdurchschläge aufgrund von Auswertungsregeln fortlaufend ausgewertet werden und aufgrund der Auswertungsergebnisse neue, optimierte Steuerungsparameter (t_{DS},t_{E}), d.h. zumindest eine Durchschlagswartezeit (t_{DS}) und eine Entionisierzeit (t_{E}), für das Elektrofilter ermittelt und dem Elektrofilter vorgegeben werden, **dadurch gekennzeichnet,** daß die Auswertungsregeln folgende, in dieser Reihenfolge ausgeführte Schritte umfassen:
- Aufgrund von durchschlagsspezifischen Kenndaten Zuordnen jedes erfaßten Filterdurchschlags zu mindestens einer der Durchschlagsarten selbstverlöschender Durchschlag, Folgedurchschlag und typischer Durchschlag;
- Ermitteln einer optimierten Durchschlagswartezeit (t_{DS}) aus der relativen Häufigkeit der selbstverlöschenden Filterdurchschläge als Funktion der Löschzeiten (t_{L}); und
- Bestimmen einer optimierten Entionisierzeit (t_{E}) aus dem statistischen Verhältnis zwischen Folgedurchschlägen und typischen Durchschlägen.

2. Steuerung nach Anspruch 1, **dadurch gekennzeichnet,** daß die durchschlagsspezifischen Kenndaten (t,I_{DS},t_{L}), die Zeit (t) seit dem letzten Durchschlag umfassen.

3. Steuerung nach Anspruch 1 oder 2, **dadurch gekennzeichnet,** daß die Zuordnung zu den Durchschlagsarten gewichtet wird, wobei die Summe (${\text{G}}_{\text{F}} {\text{+G}}_{\text{R}} {\text{+G}}_{\text{Z}}$) der Gewichtungen (G_{F},G_{R},G_{Z}) stets den Wert Eins ergibt.

4. Steuerung nach Anspruch 1,2 oder 3, **dadurch gekennzeichnet,** daß ein eintretender Durchschlag höchstens zwei Durchschlagsarten gleichzeitig zugeordnet wird.

5. Steuerung nach einem der obigen Ansprüche,
**dadurch gekennzeichnet,** daß zur Optimierung der Steuerungsparameter (t_{DS},t_{E}) der eintretende Durchschlag und eine vorgebbare Anzahl unmittelbar vorausgegangener Durchschläge ausgewertet werden.

6. Steuerung nach einem der obigen Ansprüche,
**dadurch gekennzeichnet,** daß zur Auswertung der Durchschläge Mittelwerte ($\overline{{\text{t}}_{\text{L}}}$) verwendet werden.

7. Steuerung nach einem der obigen Ansprüche,
**dadurch gekennzeichnet,** daß die optimierten Steuerungsparameter (t_{DS},t_{E}) mit Sicherheitszuschlägen bzw. Sicherheitsabschlägen beaufschlagt werden.

8. Steuerung nach einem der obigen Ansprüche,
**dadurch gekennzeichnet,** daß auch der Filterstrom (I*) optimiert wird, wobei der Filterstrom (I*) erst nach der Optimierung der Entionisierzeit (t_{E}) optimiert wird.

9. Steuerung nach einem der obigen Ansprüche,
**dadurch gekennzeichnet,** daß in vorwählbaren Zeitabständen eine Filterkennlinie aufgenommen wird und daß für den Fall, daß die Filterspannung (U_{F}) als Funktion des Filterstroms (I_{F}) ein Maximum (Uₘₐₓ) aufweist, der Filterstrom, bei dem dieses Filterspannungsmaximum (Uₘₐₓ) erreicht wird, dem Elektrofilter fest als Filterstrom-Sollwert (I*) vorgegeben wird.

10. Steuerung nach einem der obigen Ansprüche,
**dadurch gekennzeichnet,** daß die Steuerung (1-5) eine Optimierungseinheit (4) aufweist, die vorzugsweise als neuronales Netz ausgebildet ist.

11. Steuerung nach einem der obigen Ansprüche,
**dadurch gekennzeichnet,** daß der Steuerung ein in einer Leitwarte angeordnetes Anzeigegerät, z.B. ein Monitor, zugeordnet ist, so daß mittels des Anzeigegeräts Prozeßzustände, Prozeßdaten (z.B. $\overline{{\text{t}}_{\text{L}}}$) und/oder die Steuerungsparameter (t_{DS},t_{E},I*) darstellbar sind.

12. Steuerung nach einem der obigen Ansprüche,
**dadurch gekennzeichnet,** daß die Steuerung (1-5) zumindest teilweise (2-4) in einem eigenständigen Teilsystem eines vernetzten Automatisierungssystems einer technischen Anlage implementiert ist.

## Claims

1. Control for an electrostatic filter, where filter breakdowns are continuously evaluated on the basis of evaluation rules and, on the basis of the evaluation results, new, optimized control parameters (t_{DS}, t_{E}), i.e. at least a breakdown waiting time (t_{DS}) and a deionizing time (t_{E}), are determined for the electrostatic filter and are specified for the electrostatic filter, characterized in that the evaluation rules comprise the following steps, carried out in this sequence:
- on the basis of breakdown-specific characteristic data, the allocation of each detected filter breakdown to at least one of the breakdown types: self-extinguishing breakdown, sequential breakdown and typical breakdown;
- determination of an optimized breakdown waiting time (t_{DS}) from the relative frequency of the self-extinguishing filter breakdowns as a function of the extinguishing times (t_{L}); and
- determination of an optimized deionizing time (t_{E}) from the statistical ratio between sequential breakdowns and typical breakdowns.

2. Control according to claim 1, characterized in that the breakdown-specific characteristic data (t,I_{DS},t_{L}) include the time (t) since the last breakdown.

3. Control according to claim 1 or 2, characterized in that the allocation to the breakdown types is weighted, whereby the sum (${\text{G}}_{\text{F}} {\text{+G}}_{\text{R}} {\text{+G}}_{\text{Z}}$) of the weightings (G_{F},G_{R},G_{Z}) always results in the value "one".

4. Control according to claim 1, 2 or 3, characterized in that an occurring breakdown is allocated to at most two breakdown types at the same time.

5. Control according to one of the above claims,
characterized in that to optimize the control parameters (t_{DS},t_{E}) the occurring breakdown and a specifiable number of immediately preceding breakdowns are evaluated.

6. Control according to one of the above claims,
characterized in that to evaluate the breakdowns mean values ($\overline{{\text{t}}_{\text{L}}}$) are used.

7. Control according to one of the above claims,
characterized in that the optimized control parameters (t_{DS}, t_{E}) are loaded with safety allowances or safety reductions.

8. Control according to one of the above claims,
characterized in that the filter current (I*) is also optimized, whereby the filter current (I*) is only optimized after the optimization of the deionizing time (t_{E}).

9. Control according to one of the above claims,
characterized in that at preselectable intervals a filter characteristic is recorded and in that for the case where the filter voltage (U_{F}) as a function of the filter current (I_{F}) has a maximum (Uₘₐₓ), the filter current, where this filter voltage maximum (Uₘₐₓ) is reached, is firmly specified for the electrostatic filter as desired filter-current value (I*).

10. Control according to one of the above claims,
characterized in that the control (1-5) has an optimization unit (4) which is preferably constructed as a neuronal system.

11. Control according to one of the above claims,
characterized in that there is associated with the control a display unit arranged in a control room, for example a monitor, so that by means of the display unit process states, process data (for example $\overline{{\text{t}}_{\text{L}}}$) and/or the control parameters (t_{DS},t_{E},I*) can be represented.

12. Control according to one of the above claims,
characterized in that the control (1-5) is implemented at least partially (2-4) in an independent subsystem of a cross-linked automation system of a technical installation.

## Revendications

1. Commande d'un électrofiltre, dans laquelle les claquages du filtre sont évalués en continu sur la base de règles d'évaluation et de nouveaux paramètres (t_{DS}, t_{E}) optimisés de commande, c'est-à-dire au moins un temps (t_{DS}) d'attente de claquage et un temps (t_{E}) de désionisation sont déterminés sur la base des résultats de l'évaluation pour l'électrofiltre et sont prescrits à l'électrofiltre, caractérisée en ce que les règles d'évaluation comprennent les étapes suivantes, mises en oeuvre dans cet ordre :
- association, sur la base de données caractéristiques spécifiques de claquages, de chaque claquage de filtre détecté à au moins l'un des types de claquage, claquage s'éteignant automatiquement, claquage de suite et claquage typique ;
- détermination d'un temps (t_{DS}) optimisé d'attente de claquage à partir de la fréquence relative des claquages de filtre s'éteignant automatiquement en fonction des temps (t_{L}) d'extinction ; et
- détermination d'un temps (t_{E}) optimisé de désionisation à partir du rapport statistique entre les claquages de suite et les claquages typiques.

2. Commande suivant la revendication 1, caractérisée en ce que les données (t, I_{DS}, t_{L}) caractéristiques spécifiques de claquages comprennent le temps (t) écoulé depuis le dernier claquage.

3. Commande suivant la revendication 1 ou 2, caractérisée en ce que l'association aux types de claquage est pondérée, la somme (${\text{G}}_{\text{F}} {\text{+G}}_{\text{R}} {\text{+G}}_{\text{Z}}$) des pondérations (G_{F}, G_{R}, G_{Z}) donnant constamment la valeur un.

4. Commande suivant la revendication 1, 2 ou 3, caractérisée en ce qu'un claquage apparaissant est associé en même temps à au plus deux types de claquage.

5. Commande suivant l'une des revendications précédentes,
caractérisée en ce que pour optimiser les paramètres (t_{DS}, t_{E}) de commande, le claquage apparaissant et un nombre prescrit de claquages apparus immédiatement avant sont évalués.

6. Commande suivant l'une des revendications précédentes,
caractérisée en ce qu'il est utilisé pour l'évaluation des claquages des valeurs moyennes ($\overline{{\text{t}}_{\text{L}}}$)

7. Commande suivant l'une des revendications précédentes,
caractérisée en ce que les paramètres (t_{DS}, t_{E}) optimisés de commande reçoivent des suppléments de sécurité ou des abattements de sécurité.

8. Commande suivant l'une des revendications précédentes,
caractérisée en ce que le courant (I*) du filtre est également optimisé, le courant (I*) du filtre n'étant optimisé qu'après l'optimisation du temps (t_{E}) de désionisation.

9. Commande suivant l'une des revendications précédentes,
caractérisée en ce l'on enregistre à des intervalles de temps pouvant être choisis à l'avance une caractéristique de filtre et dans le cas où la tension (U_{F}) de filtre en fonction du courant (I_{F}) de filtre a un maximum (Uₘₐₓ), le courant de filtre, pour lequel ce maximum (Uₘₐₓ) de tension de filtre est atteint, est prescrit de manière fixe à l'électrofiltre en tant que valeur de consigne (I*) de courant de filtre.

10. Commande suivant l'une des revendications précédentes,
caractérisée en ce que la commande (1 à 5) comporte une unité (4) d'optimisation, qui est formée de préférence d'un réseau neuronal.

11. Commande suivant l'une des revendications précédentes,
caractérisée en ce qu'il est associé à la commande un appareil d'affichage, par exemple un moniteur, disposé dans une salle de contrôle, de sorte qu'il peut être représenté au moyen de l'appareil d'affichage des états du processus, des données de processus (par exemple $\overline{{\text{t}}_{\text{L}}}$) et/ou les paramètres (t_{DS}, t_{E}, I*) de commande.

12. Commande suivant l'une des revendications précédentes,
caractérisée en ce que la commande (1 à 5) est mise en oeuvre au moins par partie (2 à 4) dans un système partiel autonome d'un système réticulé d'automatisation d'une installation technique.
